# FASCICULE DE BREVET EUROPEEN

(11) **EP 0 334 729 B1**
(45) Date de publication et mention de la délivrance du brevet: **11.12.1991**
(21) Numéro de dépôt: 89400742.6
(22) Date de dépôt: 16.03.1989
(51) Int. Cl.: B65D 83/04

(54) **Distributeur d'objets à mouvement alternatif**
Ausgabevorrichtung mit hin- und hergehender Bewegung
Article dispenser with reciprocating motion

(30) Priorité: 21.03.1988 FR 8803631
(43) Date de publication de la demande: 27.09.1989
(73) Titulaire: I.G. DESIGN, F-75013 Paris (FR)
(72) Inventeur: Lemaire, Françoise, F-75013 Paris (FR); Farce, Jean-Michel, F-75013 Paris (FR)
(74) Mandataire: Netter, André

(56) Documents cités:
- AT-A- 337 907
- CH-A- 385 413
- DE-C- 141 081
- US-A- 2 893 599

## Description

L'invention concerne un dispositif de distribution d'objets selon le préambule de la revendication 1, destiné à prélever à la demande, dans une réserve d'objets équivalents ayant approximativement les mêmes dimensions, un nombre prédéterminé de ces objets, qui peut être égal ou supérieur à 1, et à délivrer les objets ainsi prélevés.

De tels dispositifs sont utilisés dans des applications très diverses. Intégrés à des chaînes de fabrication, ils peuvent servir à approvisionner par exemple des ébauches à usiner ou des composants à monter dans un ensemble. Sous forme portable, il peut servir à distribuer par exemple des médicaments ou des friandises.

On connaît des dispositifs de distribution d'objets comprenant un premier organe formant magasin pour les objets à distribuer, et un second organe pouvant effectuer un mouvement alternatif de translation par rapport au premier organe de façon à libérer un nombre prédéterminé d'objets lors de chaque aller et retour de ce mouvement (voir p.e. AT-A-337907).

Le but de l'invention est de fournir un tel dispositif présentant tout ou partie des propriétés suivantes:
― possibilité de traiter des objets de formes géométriques complexes;
― tolérance suffisante quant aux dimensions des objets traités;
― simplicité de réalisation et de fonctionnement;
― excellent sûreté de fonctionnement, sans coincement ni erreur sur le nombre d'objets à distribuer ni détérioration de ces objets;
― dans le cas d'un dispositif portable, facilité d'utilisation même par une personne malhabile.

A cet effet, selon l'invention, dans un appareil du genre ci-dessus comporte, l'obturateur appartient au second organe et les moyens d'effacement correspondants comprennent une butée appartenant au premier organe et venant s'appuyer contre l'obturateur pour l'effacer lors dudit mouvement, cette butée pouvant être constituée par un bord extrême d'une paroi du premier organe limitant la chambre.

L'invention vise en particulier un dispositif dans lequel les objets, pour pénétrer dans la chambre de distribution et en sortir, se déplacent par rapport à celle-ci sensiblement selon la direction dudit mouvement alternatif de translation.

Avantageusement, l'action des moyens d'effacement de l'obturateur et des moyens d'engagement des moyens de retenue dépend uniquement de la position relative instantanée des premier et second organes, et ces moyens commencent d'agir pendant un trajet d'aller au cours duquel le second organe se déplace par rapport au premier organe dans le sens opposé au sens de déplacement des objets, et cesse d'agir pendant le trajet de retour.

L'invention prévoit également que les moyens de retenue comprennent au moins une languette déformable élastiquement pour pénétrer vers ledit emplacement sous l'action des moyens d'engagement. Cette languette peut être découpée dans une paroi du premier organe disposé dans le prolongement d'une paroi limitant la chambre de distribution.

Selon une autre caractéristique de l'invention, les moyens d'engagement comprennent des surfaces coopérantes des premier et second organes comportant au moins une rampe pour transformer le mouvement de translation relatif de ceux-ci en un mouvement des moyens de retenue transversal aux précédents.

Il est en outre avantageux de prévoir des moyens de butée sur les premier et second organes pour limiter leur mouvement de translation relatif, ainsi que dans certains cas des moyens élastiques de rappel de ces deux organes vers une position relative déterminée.

D'autres caractéristiques et avantages de l'invention ressortiront de la description détaillée donnée ci-après d'un exemple de réalisation, et des dessins annexés dans lesquels:
― les figures 1 et 2 sont des vues en coupe longitudinale d'un dispositif de distribution d'objets selon l'invention, respectivement dans les deux positions extrêmes du mouvement relatif de ces deux organes
― les figures 3 et 4 sont des vues en coupe respectivement selon les lignes III-III et IV-IV de la figure 1.

Le dispositif illustré est un dispositif portable destiné à distribuer un à un des comprimés pour le traitement des rhumatismes articulaires. Il est donc conçu pour être manipulé facilement par un patient atteint de cette maladie, dont les mouvements des doigts sont par conséquent limités.

Le dispositif est composé exclusivement de deux pièces en matière plastique, par exemple un polyéthylène ou en polypropylène, à savoir un corps 1 et un manchon 2. Le corps 1, de forme générale tubulaire, est fermé à une extrémité par un fond 3 et ouvert à son extrémité opposée 4. Le diamètre intérieur du corps 1 est pratiquement constant sur toute sa longueur, tandis que son épaisseur de paroi et par suite son diamètre extérieur varient, et sont pratiquement minimaux sur une partie 5 comprise entre l'extrémité ouverte 4 et un épaulement 6. La partie 5 du corps présente, au voisinage de l'extrémité 4, une nervure circonférentielle externe 7 dont le diamètre extérieur correspond sensiblement au diamètre extérieur de l'épaulement 6. Une autre nervure circonférentielle externe 8 est prévue au voisinage de l'épaulement 6, entre celui-ci et le fond 3. La paroi mince du col 5 est découpée pour former deux languettes flexibles 9 orientées longitudinalement. Ces deux languettes, diamétralement opposées, sont attachées au reste de la paroi en 10 au voisinage de l'épaulement 6, et leurs extrémités libres 11 sont tournées vers l'extrémité ouverte 4 du corps. La face externe de chaque languette 9 présente, plus près de l'attache 10 que de l'extrémité libre 11, une saillie 12 limitée du côté du fond 3 par une surface plane radiale 13 faisant face à l'épaulement 6, et vers l'extérieur du corps et du côté de l'extrémité ouverte 4 par une surface inclinée ou rampe 14 se rapprochant de l'axe du tube en direction de l'extrémité 4. Les surfaces 13 et 14 forment entre elles une arête à angle aigu 15 située à une distance de l'axe du corps tubulaire supérieure au rayon extérieur de l'épaulement 6 et de la nervure 7.

La tête 2 forme un manchon tubulaire dont le diamètre interne est également sensiblement constant sur toute sa longueur et dont l'épaisseur de paroi et le diamètre externe varient, ce diamètre interne étant légèrement supérieur au diamètre externe de la nervure 7 et de la section 22 du corps comprise entre l'épaulement 6 et la nervure 8. De la face interne 16 du manchon, au voisinage d'une extrémité 17 de celui-ci, dépendent quatre volets flexibles 18 qui, dans la position de repos représentée aux figures 1 et 4, s'étendent selon un plan radial de façon à obturer l'espace interne du manchon en laissant subsister seulement une ouverture circulaire axiale 19 et quatre fentes radiales 20 raccordées à l'ouverture 19 et s'étendant jusqu'à la paroi du manchon. Dans cette position, la tête 2 est enfilée sur le col 5 du corps, les volets 18 étant sensiblement adjacents à l'extrémité ouverte 4 de ce dernier et l'extrémité 17 de la tête étant tournée du même côté que cette extrémité 4. L'extrémité opposée 21 de la tête entoure la section 22 du corps comprise entre l'épaulement 6 et la nervure 8, à une certaine distance de cette dernière. La tête 2 est sensiblement coaxiale au corps 1 en raison du guidage assuré par la nervure 7 et la section 22 coopérant avec la face interne 16 de la tête.

La face interne 16 du manchon 2 présente, au voisinage de l'extrémité 21, un évidement annulaire limité par une surface sensiblement plane radiale 23 et par une surface ou rampe 24 sensiblement tronconique qui se rapproche de l'axe, à partir de la surface 23, en direction de l'extrémité 17. La surface 23 fait face aux surfaces 13 des saillies 12 présentées par les languettes 9 du corps, et vient en butée avec celles-ci pour limiter dans la position indiquée à la figure 1 le mouvement de coulissement relatif de la tête sur le corps et empêcher la désolidarisation de ces deux pièces. Dans cette position, les arêtes 15 des saillies 12 sont logées dans l'évidement annulaire de la tête.

Le fonctionnement du dispositif est le suivant. Avant assemblage des deux pièces, des comprimés non représentés ont été introduits dans le corps 1. Cet assemblage est réalisé en enfilant la tête 2, par son extrémité 21, sur le col 5 du corps. Lorsque l'extrémité 21 vient en contact avec les saillies 12 des languettes 9, elle coopère avec les rampes 14 pour solliciter les languettes en flexion élastique vers l'axe du corps, effaçant ainsi les saillies 12 et permettant leur franchissement par la section de la tête comprise entre l'extrémité 22 et l'évidement annulaire défini par les surfaces 23 et 24. Les languettes sont alors ramenées par leur propre élasticité dans la position illustrée à la figure 1, les arêtes 15 des saillies 12 pénétrant dans l'évidement pour empêcher le retrait de la tête.

Pour libérer l'un des comprimés contenus dans le corps 1, on oriente le dispositif tête en bas comme montré à la figure 1 et on appuie l'extrémité libre 17 de la tête contre une surface de réception 25 (figure 2) à peu près horizontale, qui peut être celle d'une table ou celle de la paume d'une main de l'utilisateur, l'autre main servant à tenir le corps 1. Dans cette position, un premier comprimé repose sur les volets 18 et est situé dans la chambre 26, tandis qu'un second comprimé reposant sur le premier est encadré par les extrémités 11 des languettes 9. On exerce alors une poussée axiale sur le corps vers le bas, ou sur la tête, au moyen de la paume, vers le haut. Il en résulte un mouvement de translation relatif des deux pièces, qui à son tour provoque les deux actions suivantes, illustrées à la figure 2:
― D'une part, les arêtes 15 des languettes 9 balaient la surface en rampe 24 de la face interne 16 du manchon, qui les pousse progressivement vers l'intérieur du corps en déformant élastiquement les languettes. Les extrémités libres 11 de celles-ci pincent alors entre elles le second comprimé, l'immobilisant ainsi par rapport au corps.
― D'autre part, l'extrémité libre 4 du col 5 pousse axialement vers le bas les volets 18 de la tête, qui fléchissent eux aussi élastiquement en dégageant progressivement un passage plus grand que l'ouverture 19. Lorsque ce passage est suffisant le premier comprimé qui reposait sur les volets 18 le franchit et tombe sur la surface 25.

Lors de la sortie du premier comprimé, le second est déjà immobilisé par les languettes 9 comme décrit ci-dessus et ne peut par conséquent sortir du corps au cours du même mouvement.

Le trajet d'aller de ce mouvement est interrompu par le fait que l'extrémité 21 de la tête vient en butée contre la nervure 8 du corps. Si on soulève alors ce dernier, le mouvement relatif de retour est assuré par l'élasticité des volets 18 qui ramène ceux-ci dans la position radiale de la figure 1 en repoussant vers le haut l'extrémité 4 du corps. Ce mouvement en retour libère les languettes 9 qui s'écartent et relâchent le second comprimé, lequel tombe sur les volets 18 et est retenu par ceux-ci, le passage dégagé par ceux-ci étant redevenu trop petit pour que le comprimé puisse le franchir, en raison de la symétrie des trajets d'aller et de retour.

Bien entendu le dispositif peut être conçu pour distribuer à chaque mouvement un nombre d'objets supérieur à 1, ce nombre étant déterminé par la relation entre les dimensions des objets et la longueur de la chambre de distribution 26 formée par la portion du col 5 située en aval des languettes 9. Pour assurer de façon fiable la distribution du nombre d'objets souhaité, la section transversale du col 5 doit être calculée en fonction des dimensions des objets de façon que ceux-ci y soient alignés en une colonne unique, et, si ces dimensions sont différentes selon les directions de l'espace, de façon qu'ils occupent sensiblement la même longueur dans la direction longitudinale du col. Il est clair également que, dans le cas où comme décrit la tête fait saillie au-delà de l'obturateur pour permettre de déposer le ou les objets à distribuer sur une surface d'appui, les dimensions du volume ainsi dégagé en aval de l'obturateur doivent être suffisantes pour recevoir ces objets sans gêner la refermeture de l'obturateur, compte tenu le cas échéant de la saillie formée par la paume de la main dans ce volume.

Des reliefs non représentés peuvent être prévus sur la surface externe du corps 1 pour faciliter sa tenue à la main.

Lors de la fabrication de la tête 9, par exemple par moulage, les fentes 20 peuvent être pontées par des attaches raccordant les volets 18, qui seront rompues lors de la première utilisation. La présence de ces attaches permet à l'acheteur d'un dispositif garni de médicaments de vérifier qu'aucun prélèvement n'y a encore été effectué.

Dans le cas où la force élastique de l'obturateur n'est pas suffisante pour assurer le trajet de retour du mouvement alternatif, on peut prévoir à cet effet des moyens élastiques distincts.

Lorsqu'on ne désire pas appuyer la tête du dispositif contre une surface de réception, la partie de celle-ci faisant saillie au-delà de l'obturateur peut être réduite ou supprimée.

Bien entendu le corps peut n'avoir pas une forme tubulaire de section circulaire constante. Il peut en particulier présenter une section différente et/ou être élargi dans ses parties éloignées de l'extrémité de sortie, pour autant que les objets à distribuer soient amenés un à un au moins à l'emplacement de retenue. Le fond 3 peut être remplacé par un bouchon amovible permettant de regarnir le dispositif. Dans le cas d'un dispositif fixe le corps peut être ouvert à son extrémité opposée à l'extrémité de sortie, et peut constituer par exemple une trémie, notamment dans une chaîne de fabrication. Il peut également être en forme de gouttière ou de canal s'étendant sensiblement de haut en bas et ouvert latéralement.

## Revendications

1. Dispositif de distribution d'objets comprenant un premier organe (1) formant magasin pour les objets à distribuer, et un second organe (2) pouvant effectuer un mouvement alternatif de translation par rapport au premier organe de façon à libérer un nombre prédéterminé d'objets lors de chaque aller et retour dudit mouvement, ce dispositif comportant:
― une chambre de distribution (26) munie d'un obturateur effaçable (18), propre à recevoir ledit nombre d'objets;
― des moyens (5) pour amener successivement dans la chambre de distribution les objets contenus dans le magasin, ces moyens définissant un emplacement de retenue unique où se trouve après chaque aller et retour le prochain objet devant pénétrer dans la chambre;
― des moyens de retenue effaçables (9) pour immobiliser dans ledit emplacement de retenue l'objet qui s'y trouve;
― des moyens d'effacement (4) de l'obturateur propres à dégager sous l'action dudit mouvement, pendant une fraction de la durée d'un aller et retour, un passage suffisant pour permettre à l'objet ou aux objets contenus dans la chambre de distribution de sortir de celle-ci; et
― des moyens d'engagement (24) des moyens de retenue soumis à l'action dudit mouvement pour immobiliser l'objet présent dans ledit emplacement au moins pendant la durée de dégagement du passage par l'obturateur;
caractérisé en ce que
― l'obturateur (18) appartient au second organe (2) et que les moyens d'effacement correspondants comprennent une butée (4) appartenant au premier organe et venant s'appuyer contre l'obturateur pour l'effacer lors dudit mouvement.

2. Dispositif selon la revendication 1, caractérisé en ce que les objets, pour pénétrer dans la chambre et en sortir, se déplacent par rapport à celle-ci sensiblement selon la direction dudit mouvement alternatif de translation.

3. Dispositif selon la revendication 2, caractérisé en ce que les moyens d'effacement (4) de l'obturateur (18) et les moyens d'engagement (24) des moyens de retenue (9) commencent d'agir pendant un trajet d'aller au cours duquel le second organe se déplace par rapport au premier organe dans le sens opposé au sens de déplacement des objets, et cessent d'agir pendant le trajet de retour.

4. Dispositif selon l'une des revendications précédentes, caractérisé en ce que ladite butée est constituée par un bord extrême (4) d'une paroi du premier organe limitant ladite chambre de distribution (26).

5. Dispositif selon l'une des revendications précédentes, caractérisé en ce que les moyens de retenue comprennent au moins une languette (9) déformable élastiquement pour pénétrer vers ledit emplacement de retenue sous l'action des moyens d'engagement.

6. Dispositif selon la revendication 5, caractérisé en ce que ladite languette est découpée dans une paroi du premier organe disposée dans le prolongement d'une paroi limitant la chambre de distribution.

7. Dispositif selon l'une des revendications précédentes, caractérisé en ce que les moyens d'engagement comprennent des éléments coopérants (15, 24) des premier et second organes comportant au moins une rampe (24) pour transformer le mouvement de translation relatif de ceux-ci en un mouvement des moyens de retenue transversal au précédent.

8. Dispositif selon l'une des revendications précédentes, caractérisé en ce que les premier et second organes présentent des moyens de butée (8, 13, 21, 23) pour limiter leur mouvement de translation relatif.

9. Dispositif selon l'une des revendications précédentes, caractérisé en ce qu'il comprend des moyens élastiques de rappel (18) des premier et second organes vers une position relative déterminée.

10. Dispositif selon l'une des revendications précédentes, caractérisé en ce que le premier organe ou corps (1) est terminé par une col (5) définissant ledit emplacement de retenue et ladite chambre de distribution (26), et que le second organe ou tête (2) est un manchon pouvant coulisser extérieurement sur le col entre une première position extrême d'enfoncement minimal du col, pour laquelle l'obturateur (18) est fermé et les moyens de retenue (9) effacés, et une seconde position extrême d'enfoncement maximal, pour laquelle l'obturateur est effacé et les moyens de retenue engagés, et présentant au moins une saillie (18) dirigée radialement vers l'intérieur et déformable élastiquement pour constituer l'obturateur effaçable, les moyens d'effacement étant constitués par l'extrémité libre (4) du col.

11. Dispositif selon la revendication 10, caractérisé en ce que l'obturateur (18) est sensiblement adjacent à l'extrémité libre (4) du col (5) dans ladite première position et a une élasticité suffisante pour rappeler la tête dans ladite première position.

12. Dispositif selon l'une des revendications 10 et 11, caractérisé en ce que les moyens de retenue comprennent des languettes élastiques (9) découpées longitudinalement dans la paroi du col au niveau dudit emplacement de retenue.

13. Dispositif selon la revendication 12, caractérisé en ce que les moyens d'engagement comprennent des saillies (12) prévues sur la surface extérieure des languettes (9), coopérant avec des rampes (24) prévues sur la surface intérieure du manchon (2).

14. Dispositif selon la revendication 13, caractérisé en ce que la surface intérieure du manchon présente des moyens de butée (23) coopérant avec lesdites saillies des pattes pour limiter le mouvement de la tête à ladite première position extrême.

15. Dispositif selon l'une des revendications 10 à 14, caractérisé en ce que la surface extérieure du premier organe présente une butée (8) coopérant avec l'extrémité du manchon pour limiter le mouvement de la tête à ladite seconde position extrême.

16. Dispositif portable selon l'une des revendications 10 à 15, caractérisé en ce que le premier organe forme un récipient fermé pour contenir une réserve d'objets à distribuer.

17. Dispositif selon la revendication 16, caractérisé en ce que le manchon se prolonge au-delà de l'obturateur (18) pour définir, en coopération avec une surface de réception (25) sur laquelle son bord libre (17) s'appuie vers le bas, un compartiment de réception pour le ou les objets libérés de la chambre par un mouvement descendant du premier organe par rapport à la surface de réception.

## Patentansprüche

1. Vorrichtung zur Ausgabe von Gegenständen, enthaltend ein erstes Organ (1), das als Magazin für die auszugebenden Gegenstände dient, und ein zweites Organ (2), das eine gegenüber dem ersten Organ hin- und hergehende Bewegung ausführen kann, um während dieser Hin- und Herbewegung eine vorbestimmte Anzahl Gegenstände auszugeben, wobei diese Vorrichtung enthält:
― eine Verteilungskammer (26), die mit einer einfahrbaren Verschlußvorrichtung (18) ausgerüstet ist, die geeignet zur Aufnahme dieser Anzahl Gegenstände ist;
― Mittel (5) zur aufeinanderfolgenden Zuleitung der im Magazin gespeicherten Gegenstände in die Verteilungskammer, wobei diese Mittel einen einzigen Rückhalteplatz definieren, an dem sich nach der Hin- und Herbewegung der jeweils nächste Gegenstand befindet, der in die Kammer vorgeschoben werden soll;
― einfahrbare Haltemittel (9) um auf dem Rückhalteplatz den sich dort befindlichen Gegenstand unbeweglich festzuhalten;
― Einfahrmittel (4) für die Verschlußvorrichtung, die geeignet sind, unter der Einwirkung dieser Bewegung während eines Bruchteils der Dauer der Hin- und Herbewegung einen hinreichenden Durchgang freizumachen, so daß der bzw. die in der Verteilungskammer befindliche Gegenstand bzw. Gegenstände aus dieser austreten können; und
― der Wirkung der genannten Bewegung unterliegende Eingreifmittel (24) zum Einrasten in die Haltemittel zum Unbeweglichhalten des an diesem Ort befindlichen Gegenstands, wenigstens für die Dauer der Freigabe des Ausgangs durch die Verschlußvorrichtung;
dadurch gekennzeichnet, daß die Verschlußvorrichtung (18) zum zweiten Organ (2) gehört und die entsprechenden Einfahrmittel einen Anschlag (4) umfassen, der zum ersten Organ gehört und gegen die Verschlußvorrichtung drückt, um sie während dieser Bewegung im eingefahrenen Zustand zu halten.

2. Vorrichtung gemäß Anspruch 1, dadurch gekennzeichnet, daß die Gegenstände, um in die Kammer vorzudringen und sie wieder zu verlassen, sich je nach der Richtung dieser Hinund Herbewegung gegenüber dieser Kammer merklich verschieben.

3. Vorrichtung gemäß Anspruch 2, dadurch gekennzeichnet, daß die Einfahrmittel (4) der Verschlußvorrichtung (18) und die Eingreifmittel (24) der Haltemittel (9) während der Hinbewegung wirksam werden, während der sich das zweite Organ gegenüber dem ersten Organ im Gegensinn zur Verschiebungsrichtung der Gegenstände verschiebt, und bei der Rückbewegung nicht mehr wirksam werden.

4. Vorrichtung gemäß einem der vorstehenden Ansprüche, dadurch gekennzeichnet, daß der genannte Anschlag aus einem äußeren Rand (4) einer Wand des ersten Organs besteht, der die Verteilungskammer (26) abschließt.

5. Vorrichtung gemäß einem der vorstehenden Ansprüche, dadurch gekennzeichnet, daß die Haltemittel wenigstens eine elastisch verformbare Zunge (9) umfassen, die unter der Wirkung der Eingreifmittel in den genannten Halteplatz eindringt.

6. Vorrichtung gemäß Anspruch 5, dadurch gekennzeichnet, daß diese Zunge in eine Wand des ersten Organs geschnitten ist, die in Verlängerung einer Wand zur Begrenzung der Verteilungskammer angeordnet ist.

7. Vorrichtung gemäß einem der vorstehenden Ansprüche, dadurch gekennzeichnet, daß die Eingreifmittel zusammenwirkende Elemente (15, 24) des ersten und des zweiten Organs beinhalten und mindestens eine Schräge (24) umfassen, um deren relative Hin- und Herbewegung in eine Bewegung der Haltemittel umzuwandeln, die quer zur obigen Bewegung verläuft.

8. Vorrichtung gemäß einem der vorstehenden Ansprüche, dadurch gekennzeichnet, daß diese ersten und zweiten Organe Anschlagmittel (8, 13, 21, 23) aufweisen, um ihre relative Hin- und Herbewegung zu begrenzen.

9. Vorrichtung gemäß einem der vorstehenden Ansprüche, dadurch gekennzeichnet, daß sie elastische Rückstellmittel (18) für die ersten und zweiten Organe in eine vorgegebene, relative Stellung beinhaltet.

10. Vorrichtung gemäß einem der vorstehenden Ansprüche, dadurch gekennzeichnet, daß das erste Organ bzw. der Körper (1) in einem Hals (5) endet, der diesen Halteplatz und die Verteilungskammer (26) definiert, und daß das zweite Organ bzw. der Kopf (2) aus einer Hülse besteht, die außen auf dem Hals zwischen einer ersten Endstellung mit minimaler Einsenkung des Halses, für welche der Verschlußvorrichtung geschlossen ist und die Haltemittel (9) eingefahren sind, und einer zweiten Endstellung mit maximaler Einsenkung, für welche die Verschlußvorrichtung eingefahren und die Haltemittel eingerastet sind, hin- und hergleiten kann, und wenigstens einen radial nach innen gerichteten und elastisch verformbaren Vorsprung (18) aufweist, um als einfahrbare Verschlußvorrichtung zu wirken, wobei die Einfahrmittel aus dem freien Ende (4) des Halses bestehen.

11. Vorrichtung gemäß Anspruch 10, dadurch gekennzeichnet, daß die Verschlußvorrichtung (18) im wesentlichen neben dem freien Ende (4) des Halses (5) in dieser ersten Stellung angeordnet ist und genügend Elastizität aufweist, um den Kopf in diese erste Stellung zurückzuziehen.

12. Vorrichtung gemäß Anspruch 10 oder Anspruch 11, dadurch gekennzeichnet, daß die Haltemittel elastische Zungen (9) enthalten, die der Länge nach aus der Wand des Halses in Höhe dieses Halteplatzes ausgeschnitten sind.

13. Vorrichtung gemäß Anspruch 12, dadurch gekennzeichnet, daß diese Einrastmittel Vorsprünge (12) enthalten, die in der Außenseite der Zungen (9) vorgesehen sind und mit auf der Innenfläche der Hülse (2) vorgesehenen Schrägen (24) zusammenwirken.

14. Vorrichtung gemäß Anspruch 13, dadurch gekennzeichnet, daß die Innenfläche dieser Hülse Anschlagmittel (23) aufweist, die mit den Vorsprüngen der Tatzen zusammenwirken, um die Bewegung des Kopfes auf diese erste Endstellung zu beschränken.

15. Vorrichtung gemäß einem der Ansprüche 10 bis 14, dadurch gekennzeichnet, daß die Außenfläche des ersten Organs einen Anschlag (8) aufweist, der mit dem Hülsenende zusammenwirkt, um die Bewegung des Kopfes auf diese zweite Endstellung zu beschränken.

16. Tragbare Vorrichtung gemäß einem der Ansprüche 10 bis 15, dadurch gekennzeichnet, daß das erste Organ einen geschlossenen Behälter bildet, um einen Vorrat der zu verteilenden Gegenstände aufzunehmen.

17. Vorrichtung gemäß Anspruch 16, dadurch gekennzeichnet, daß die Hülse über die Verschlußvorrichtung (18) hinaus verlängert ist, um zusammen mit einer Aufnahmefläche (25), auf der sich ihr freier Rand (17) nach unten abstützt, einen Aufnahmeraum für die durch eine Abwärtsbewegung des ersten Organs gegenüber der Aufnahmefläche aus der Kammer freigesetzten Gegenstände zu definieren.

## Claims

1. Apparatus for the distribution of articles, comprising a first member (1) forming a magazine for the articles to be distributed and a second member (2) capable of executing an alternating translational movement in relation to the first member, so as to release a predetermined number of articles during each outgoing and incoming stroke of the said movement, this apparatus comprising:
― a distribution chamber (26) equipped with a sideways moveable shutter (18) and suitable for receiving the said number of articles;
― means (5) for successively conveying the articles contained in the magazine into the distribution chamber, these means defining a single retaining location where the next article to enter the chamber is situated after each outgoing and incoming stroke;
― sideways moveable retention means (9) for immobilising in the said retaining location the article which is situated there;
― means (4) for the sideways movement of the shutter which are suitable for opening under the action of the said movement, for a fraction of the duration of an outgoing and incoming stroke, a passage sufficient to allow the article or articles contained in the distribution chamber to leave the latter;
― means (24) for the engagement of the retention means, subject to the action of the said movement in order to immobilise the article present in the said location at least for the duration of opening of the passage by the shutter;
characterised in that
― the shutter (18) belongs to the second member (2), and in that the corresponding means for sideways movement comprise a stop (4) belonging to the first member and coming to bear against the shutter in order to move it sideways during the said movement.

2. Apparatus according to Claim 1, characterised in that the articles, in order to enter the chamber and leave it, are displaced relative to this chamber substantially in the direction of the said alternating translational movement.

3. Apparatus according to Claim 2, characterised in that the means (4) for the sideways movement of the shutter (18) and the means (24) for the engagement of the retention means (9) begin to act during an outgoing travel, in the course of which the second member is displaced in relation to the first member in the opposite direction to the direction of displacement of the articles, and cease to act during the incoming travel.

4. Apparatus according to one of the preceding claims, characterised in that the said stop consists of an end edge (4) of a wall of the first member limiting the said distribution chamber (26).

5. Apparatus according to one of the preceding claims, characterised in that the retention means comprise at least one tongue (9) elastically deformable in order to penetrate towards the said retaining location under the action of the engagement means.

6. Apparatus according to Claim 5, characterised in that the said tongue is cut out from a wall of the first member arranged in the extension of a wall limiting the distribution chamber.

7. Apparatus according to one of the preceding claims, characterised in that the engagement means comprise cooperating elements (15, 24) of the first and second members, comprising at least one ramp (24) for converting the relative translational movement of these into a movement of the retention means transverse relative to the preceding one.

8. Apparatus according to one of the preceding claims, characterised in that the first and second members have stop means (8, 13, 21, 23) for limiting their relative translational movement.

9. Apparatus according to one of the preceding claims, characterised in that it comprises elastic means (18) for the return of the first and second members towards a specific relative position.

10. Apparatus according to one of the preceding claims, characterised in that the first member or body (1) terminates in a neck (5) defining the said retaining location and the said distribution chamber (26), and in that the second member or head (2) is a sleeve capable of sliding externally on the neck between a first end position of minimum insertion of the neck, in which the shutter (18) is closed and the retention means (9) moved sideways, and a second end position of maximum insertion, in which the shutter is moved sideways and the retention means are engaged, and possessing at least one projection (18) directed radially inwards and elastically deformable to form the sideways moveable shutter, the means for sideways movement consisting of the free end (4) of the neck.

11. Apparatus according to Claim 10, characterised in that the shutter (18) is substantially adjacent to the free end (4) of the neck (5) in the said first position and has sufficient elasticity to return the head into the said first position.

12. Apparatus according to one of Claims 10 and 11, characterised in that the retention means comprise elastic tongues (9) cut out longitudinally from the wall of the neck at the level of the said retaining location

13. Apparatus according to Claim 12, characterised in that the engagement means comprise projections (12) provided on the outer surface of the tongues (9) and cooperating with ramps (24) provided on the inner surface of the sleeve (2).

14. Apparatus according to Claim 13, characterised in that the inner surface of the sleeve has stop means (23) cooperating with the said projections of the tongues in order to limit the movement of the head to the said first end position.

15. Apparatus according to one of Claims 10 to 14, characterised in that the outer surface of the first member has a stop (8) cooperating with the end of the sleeve in order to limit the movement of the head to the said second end position.

16. Transportable apparatus according to one of Claims 10 to 15, characterised in that the first member forms a closed vessel for containing a reserve of articles to be distributed.

17. Apparatus according to Claim 16, characterised in that the sleeve is extended beyond the shutter (18) in order, in cooperation with a receiving surface (25) on which its free edge (17) bears downwards, to define a receiving compartment for the article or articles released from the chamber as a result of a downward movement of the first member in relation to the receiving surface.
